# EUROPÄISCHE PATENTSCHRIFT

(11) **EP 0 894 170 B1**
(45) Veröffentlichungstag und Bekanntmachung des Hinweises auf die Patenterteilung: **08.08.2001**
(21) Anmeldenummer: 96907982.1
(22) Anmeldetag: 15.04.1996
(51) Int. Cl.: E04C 1/40, E04C 2/34

(54) **BAUMODUL SOWIE BAUMODULSYSTEM FÜR DIE ERSTELLUNG FLÄCHIGER KONSTRUKTIONEN, INSBESONDERE WÄNDE**
BUILDING MODULE AND BUILDING MODULE SYSTEM FOR PRODUCING FLAT CONSTRUCTION, ESPECIALLY WALLS
MODULE DE CONSTRUCTION ET SYSTEME DE MODULES DE CONSTRUCTION POUR LA REALISATION DE CONSTRUCTIONS PLATES, EN PARTICULIER DE MURS

(43) Veröffentlichungstag der Anmeldung: 03.02.1999
(73) Patentinhaber: Steko Holz-Bausysteme AG, 8593 Kesswil (CH)
(72) Erfinder: KOLB, Josef, 8593 Kesswil (CH); STEURER, Anton, 6410 Goldau (CH)
(74) Vertreter: Patentanwälte Schaad, Balass, Menzl & Partner AG
(86) Internationale Anmeldenummer: CH9600134
(87) Internationale Veröffentlichungsnummer: WO9739204

(56) Entgegenhaltungen:
- CH-A- 270 480
- DE-A- 2 003 174

## Beschreibung

Die Erfindung betrifft ein Baumodul sowie ein Baumodulsystem für die Erstellung flächiger Konstruktionen, insbesondere Wände.

Ein Baumodul dieser Art bildet den Gegenstand der älteren EP-A-0 744 507. In dieser Patentanmeldung wird ein handliches Baumodul vorgeschlagen, das gegenüber den bekannten Bauelementen, wie sie beispielsweise aus der EP-B-0 214 088 bekannt sind, eine einfachere Konstruktionserstellung und einen einfachen Umbau mit vielfältigen Gestaltungsmöglichkeiten ermöglicht.

Aus der EP-A-0 744 507 sind Baumodule mit zwei parallelen, plattenförmigen Wandteilen und einem diese verbindenden Modulkern bekannt. Der Modulkern weist einen in Längsrichtung des Baumoduls verlaufenden Modulkernteil und zwischen diesem und den Wandteilen angeordnete Zwischenelemente auf, die rechtwinklig zur Längsrichtung verlaufen und voneinander beabstandet sind. Die Zwischenelemente sind dazu bestimmt, zwischen die Wandteile eines weiteren Baumoduls hineinzuragen und mit diesen zusammen einen die Kräfte in Querrichtung aufnehmenden Steckverbund zu bilden.

Aus der EP-B-0 214 088 ist es bekannt, zur Erstellung eines Bodens oder einer Wand mehrere mit Hohlräumen versehene Holzbauelemente aneinander zu reihen, wobei die Anschlussflächen zur formschlüssigen Verbindung benachbarter Holzbauelemente nut- und/oder kammförmig ausgebildet sind. Es handelt sich dabei um massive Holzbauelemente, die eine Länge bis zu einigen Metern aufweisen. Zur kraftschlüssigen Verbindung dieser Holzbauelmente werden zusätzliche Querverbindungsmittel verwendet. Es werden dabei mehrere Holzbauelemente durch mehrere, die Holzbauelemente durchdringende, eingeschobene oder eingeleimte Profile aus Holz, Metall oder Kunststoff miteinander verbunden.

Der vorliegenden Erfindung liegt die Aufgabe zugrunde, ein Baumodul dieser Art sowie ein Baumodulsystem weiter zu verbessern, um mit einfachen konstruktiven Mitteln die Vielfältigkeit der Gestaltungsmöglichkeiten weiter zu steigern.

Diese Aufgabe wird erfindungsgemäss durch die im Anspruch 1 und Anspruch 18 angegebenen Merkmale gelöst.

Wetere bevorzugte Ausgestaltungen des erfindungsgemässen Baumoduls und Baumodulsystems sind in den abhängigen Ansprüchen umschrieben.

Die durch die Erfindung erzielten Vorteile sind insbesondere darin zu sehen, dass bei Baumodulen gleicher Abmessungen sowohl Material eingespart als auch mehr Raum für Installationen oder Isolationsmaterial gewonnen werden kann, ohne dass jedoch die Stabilität des Baumoduls wesentlich beeinträchtigt wird.

Die Erfindung wird nun anhand der Zeichnung näher erläutert.

Es zeigen:
- Fig. 1: ein erstes Ausführungsbeispiel eines Baumoduls in perspektivischer Darstellung von oben gesehen;
- Fig. 2: das Baumodul nach Fig.1 in perspektivischer Darstellung von unten gesehen;
- Fig. 3: das Baumodul nach Fig.1 in Draufsicht;
- Fig. 4: einen Schnitt nach Linie IV-IV in Fig. 3;
- Fig. 5: einen Schnitt nach Linie V-V in Fig. 4;
- Fig. 6: ein zweites Ausführungsbeispiel eines Baumoduls in Draufsicht;
- Fig. 7: einen Schnitt nach Linie VII-VII in Fig. 6;
- Fig. 8: einen Schnitt nach Linie VIII-VIII in Fig. 7;
- Fig. 9: eine der Fig. 8 entsprechende Darstellung eines in der Höhe reduzierten Baumoduls;
- Fig. 10: eine weitere, der Fig. 8 entsprechende Darstellung eines in der Höhe reduzierten Baumoduls;
- Fig. 11: eine der Fig. 8 entsprechende Darstellung eines weiteren Baumoduls;
- Fig. 12: ein Baumodul mit einer Stirnseiteabdeckung in Draufsicht;
- Fig. 13: einen Schnitt nach Linie XIII-XIII in Fig. 12;
- Fig. 14: ein dem in Fig. 1 bis 5 gezeigten Baumodul ähnliches weiteres Baumodul mit Wandöffnungen in Draufsicht;
- Fig. 15: einen Schnitt nach Linie XV-XV in Fig. 14;
- Fig. 16: ein Baumodul mit einem mit Holz gefüllten Kern in Draufsicht;
- Fig. 17: einen Schnitt nach Linie XVII-XVII in Fig. 16;
- Fig. 18: ein weiteres Ausführungsbeispiel eines Baumoduls in Draufsicht;
- Fig. 19: einen Schnitt nach Linie XIX-XIX in Fig. 18;
- Fig. 20: ein weiteres Baumodul mit einer gegenüber dem Baumodul nach Fig. 3 bis 5 vergrösserten Breite in Draufsicht;
- Fig. 21: einen Schnitt nach Linie XXI-XXI in Fig. 20;
- Fig. 22: eine weitere Variante eines Baumoduls mit einer gegenüber dem Baumodul nach Fig. 3 bis 5 vergrösserten Breite, kompatibel mit einem der Baumodule nach Fig. 1 bis 19;
- Fig. 23: einen Schnitt nach Linie XXIII-XXIII in Fig. 22;
- Fig. 24: ein Baumodul mit einer gegenüber dem Baumodul nach Fig. 3 bis 5 doppelten Breite in Draufsicht;
- Fig. 25: einen Schnitt nach Linie XXV-XXV in Fig. 24;
- Fig. 26: ein weiteres Ausführungsbeispiel eines Baumoduls in perspektivischer Darstellung von oben gesehen;
- Fig. 27: das Baumodul nach Fig. 26 in perspektivischer Darstellung von unten gesehen;
- Fig. 28: das Baumodul nach Fig. 26 in Draufsicht;
- Fig. 29: einen Schnitt nach Linie XXIX-XXIX in Fig. 28;
- Fig. 30: einen Schnitt nach Linie XXX-XXX in Fig. 29.

Gemäss Fig. 1 bis 5 weist ein Baumodul 1 zwei parallele, jeweils einen Teil je einer der beiden Oberflächen einer zu erstellenden Wand bildende, rechteckige Wandteile 2, 3 auf. Es kann sich dabei um Holzplatten, Brettabschnitte, Platten aus Holzwerkstoffprodukten oder aus andersartigen Materialien handeln. Einer der Wandteile 2, 3 oder beide können auch als eine Gipsplatte ausgebildet sein oder aus anderen allgemein bekannten Materialien wie z.B. Ton, Faserzement etc. bestehen. Die Längsrichtung des Baumoduls 1 ist mit X, die Querrichtung mit Y und die vertikale Richtung mit Z bezeichnet.

Jeder Wandteil 2, 3 ist auf seiner dem Innern des Baumoduls 1 zugewandten Innenseite mit einer in der Längsrichtung X des Baumoduls 1 angeordneten, unteren Leiste 4 sowie mit einer gleichgerichteten oberen Leiste 5 versehen. Während die unteren Leisten 4 gegenüber den Wandteilen 2, 3 in vertikaler Richtung Z ins Innere des Baumoduls 1 versetzt sind (d.h. untere Flächen 6 der Leisten 4 sind höher angeordnet als untere Flächen 7 der Wandteile 2, 3, siehe Fig. 1, 2, 4 und 5), überragen die obere Leisten 5 in vertikaler Richtung Z die Wandteile 2, 3 (d.h. obere Flächen 8 der Leisten 5 liegen höher als obere Flächen 9 der Wandteile 2, 3). In diesem Bereich sind die oberen Leisten 5 auf der Aussenseite mit Schrägflächen 10 versehen, wobei jedoch ein mit 11 bezeichneter, die Wandteile 2, 3 überragender Teil der Aussenflächen der oberen Leisten 5 zu einer weiter unten beschriebenen Kräfteaufnahme in Querrichtung Y vorhanden ist. Die Leisten 5 könnten allerdings im Profil auch anders ausgebildet sein und anstelle von Schrägflächen 10 beispielsweise abgerundete Flächen aufweisen.

Die Wandteile 2, 3 können entweder einstückig sein, oder aus mehreren Abschnitten, beispielsweise Brettabschnitten, zusammengesetzt werden, wie in Fig. 3 dargestellt ist. Die Verbindung der Wandteile 2, 3 mit den aus Holz angefertigten Leisten 4, 5 wird vorzugsweise durch Kleben hergestellt, könnte aber auch durch allgemein bekannte mechanische Verbindungsmittel erfolgen.

In gleicher Weise sind mit den unteren und oberen Leisten 4, 5 beider Wandteile 2, 3 mehrere, gegebenenfalls vier vertikal angeordnete, in regelmässigen Abständen voneinander entfernte Zwischenstege 15 rechteckigen Querschnitts verbunden. Auch die Zwischenstege 15 sind aus Holz hergestellt und bilden zusammen mit den beiden Leistenpaaren 4, 5 einen mit 14 bezeichneten Modulkern.

Wie aus Fig. 4 und 5 ersichtlich, liegen untere Stirnflächen 16 der Zwischenstege 15 in gleicher Ebene wie die unteren Flächen 6 der Leisten 4. Diese Stirnflächen 16 sind mit nach unten gerichteten Vorsprüngen in Form von durch Fräsen hergestellten oder in die Zwischenstege 15 eingesetzten Zapfen 19 versehen, die eine durch die unteren Flächen 7 der Wandteile 2, 3 definierte Ebene nicht überragen, und durch diese Zurückversetzung ins Innere des Baumoduls 1 von den Wandteilen 2, 3 gegen etwaige Beschädigung wie Abbrechen geschützt sind. Obere Stirnflächen 17 der Zwischenstege 15 sind mit oberen Flächen 8 der Leisten 5 bündig und weisen. den Zapfen 19 gegengleich ausgebildete Vertiefungen 20 auf. Bei dieser Ausführungsform liegen die Zapfen 19 (sowie auch die Vertiefungen 20) im gleichen Abstand a von den beiden Wandteilen 2, 3.

Zwischen den einzelnen Zwischenstegen 15 sind durchgehende vertikale Hohlräume 22 vorhanden.

Beim Aufsetzen eines weiteren Baumoduls 1 umgreifen die Wandteile 2, 3 des weiteren Baumoduls 1 mit ihrem unteren, den eigenen Modulkern 14 überragenden Bereich den die Wandteile 2, 3 nach oben überragenden Modulkern 14 des unteren Baumoduls 1. Die oberen Flächen 8 der Leisten 5 und die oberen Stirnflächen 17 der Zwischenstege 15 des unteren Baumoduls 1 kommen mit den unteren Flächen 6 der Leisten 4 und den unteren Stirnflächen 16 des aufgesetzten Baumoduls zur Anlage, wobei die Zapfen 19 in die Vertiefungen 20 gelangen. Die unteren Flächen 7 der Wandteile 2, 3 des aufgesetzten Baumoduls 1 kommen mit den oberen Flächen 9 des unteren Baumoduls 1 in Berührung. Durch dieses vertikale Fügen wird ein Steckverbund aufeinandergeschichteter Baumodule 1 realisiert, der nicht nur vertikale Kräfte, sondern auch Kräfte in beiden horizontalen Richtungen, d.h. sowohl in der Längsrichtung X des Baumoduls 1, als auch in seiner Querrichtung Y aufnimmt. In bevorzugter Weise übernehmen jeweils die Wandteile 2, 3 den grössten Teil der vertikalen Kräfte. In der Längsrichtung X bilden die Zapfen 19 und die Vertiefungen 20 die die Kräfte aufnehmenden Mittel; in der Querrichtung Y werden die Kräfte nicht nur von den Zapfen 19 und den Vertiefungen 20, sondern auch über die Wandteile 2, 3 des aufgesetzten Baumoduls 1 und die aus dem unteren Baumodul 1 hinausragenden Teile 11 der oberen Leisten 5 aufgenommen. Die Schrägflächen 10 der oberen Leisten 5 erleichten das Zusammenfügen beider Baumodule 1.

Beim vorstehend beschriebenen vertikalen Fügen zweier Baumodule 1 können nach Bedarf auch die Wandteile 2, 3 des oberen Baumoduls 1 in ihrem unteren Bereich mit dem nach oben überragenden Modulkern 14 des unteren Baumoduls 1 von der Seite vernagelt werden.

Beim erfindungsgemässen Baumodul 1 handelt es sich um ein von Hand handbares Bauelement. Vorzugsweise ist eine Länge von 20 bis 100 cm, Breite von 6 bis 36 cm und Höhe von 10 bis 50 cm vorgesehen. Bei der in Fig.1 bis 5 dargestellten Ausführungsform können die Baumodule 1 stirnseitig unmittelbar nebeneinander gereiht und vertikal aufeinander gesteckt werden, wobei sie dank des symetrischen Aufbaus auch um 180° um eine vertikale Achse verdreht sein können. Sie werden aber auch mit Vorteil bei der Aufeinanderschichtung, in Längsrichtung X gesehen, jeweils um einen, zwei oder drei Stegeabstände gegeneinander versetzt angeordnet, wodurch eine kraftschlüssige Verbindung der in der Längsrichtung X benachbarten Baumodule 1 gewährleistet wird. Die Hohlräume 22 der aufgeschichteten Baumodule sind jeweils miteinander fluchtend angeordnet. Die unterste Reihe der Baumodule wird in nicht näher dargestellten Weise auf einem Grundbalken befestigt, der vorzugsweise mit einem für die Unterseite der Baumodule geeigneten Steckprofil versehen ist.

Es wäre selbstverständlich möglich, die vertikale Fügung auch mit um eine horizontale Achse um 180° gedrehten Baumodulen 1 zu realisieren.

Die in Fig. 1 bis 5 dargestellte Ausführungsform eines Baumoduls 1 stellt ein Standardmodul dar, dass zu bestimmten Zwecken in verschiedener Weise modifiziert werden kann, wie nachfolgend beschrieben wird.

Eine weitere Ausführungsform eines Baumoduls 1a ist in Fig.6 bis 8 dargestellt. Die gleichartigen und gleichwirkenden Teile sind weiterhin mit den gleichen Bezugsziffern wie in Fig. 1 bis 5 bezeichnet. Im Unterschied zu der ersten Variante weisen die oberen Leisten 5 mehrere in Querrichtung Y verlaufende Einschnitte 25 auf, die sich - in der Längsrichtung X des Baumoduls 1a gesehen - jeweils in der Mitte zwischen zwei Zwischenstegen 15 befinden. Je zwei Einschnitte 25 bilden ein Stecksegment 26, dessen Länge s dem Abstand 2a der Innenwände 27, 28 der Wandelemente 2, 3 entspricht. Bei dieser Ausführungsform sind vier Stecksegmente 26 vorhanden. Die Stecksegmente 26 ermöglichen das Aufsetzen eines weiteren Baumoduls 1a rechtwinklig zum unteren Baumodul 1a. Dabei werden die Wandteile 2, 3 des aufgesetzten Baumoduls 1a in die einem der Stegsegmente 26 zugeordneten Einschnitte 25 hineingefügt. Bei einer Aufschichtung längsgerichteter Baumodule la sind die Einschnitte 25 von aussen nicht sichtbar. Anstatt das ganze Baumodul 1a bzw, seine oberen Leisten 5 mit den Einschnitten 25 zu versehen, ist es selbstverständlich auch möglich, die Einschnitte 25 nur an der gewünschten Stelle anzubringen.

Die in Fig. 1 bis 8 dargestellten Baumodule 1, 1a können auch mit Baumodulen 1b und 1c nach Fig. 9 und 10 kombiniert werden, die im Vergleich zu einer Höhe h der Baumodule 1, 1a (Fig. 4) eine reduzierte Höhe h' bzw. h''aufweisen und eine freie Gestaltung der Wandhöhe ermöglichen.

Gemäss Fig. 11 können zwischen den beiden Leisten 4, 5 beider Wandteile 2, 3 weitere Leisten 30, 31 angebracht werden. Diese vollflächige Ausführung der inneren Leistenschicht ermöglicht die Überbrückung von grösseren Spannweiten wie z.B. Türen, Fenstern etc.

Wie aus Fig.12 und 13 ersichtlich, können die Baumodule stirnseitig vollflächig abgeschlossen werden, so dass bei Ecken und Querwandanschlüssen keine Öffnungen der Deckschicht entstehen. Eine stirnwandabdeckende Stirnplatte ist mit 32 bezeichnet.

Um Dämmaterialien, Installationen etc. in die Wand einbauen zu können, können die Wandteile 2, 3 oder auch nur einer von beiden stellenweise mit Öffnungen 33 ausgestattet werden; gemäss Fig. 14 sind als Beispiel beide Wandteile 2, 3 durch diese Öffnungen 33 in je vier vertikale Wandsegmente 2', 3' unterteilt. Ein Baumodul kann allerdings durchaus auch nur eine einzige Öffnung 33 aufweisen. Selbstverständlich können nur einzelne für eine Wand vorgesehene Baumodule mit den Öffnungen 33 versehen sein. Derartige Öffnungen können auch der Montage von Installationen, beispielsweise Steckdosen und Schalter, dienen.

Bei der in Fig. 16 und 17 dargestellten Ausführungsform eines Bauelements 1d ist der Raum zwischen den Wandteilen 2, 3 vollständig mit Holz gefüllt. Gemäss Fig. 17 weist ein Modulkern 14d mehrere, gegebenenfalls fünf übereinander angeordnete Holzschichten 35 bis 39 auf, von denen die unterste 35 in vertikaler Richtung Z bezüglich der Wandteile 2, 3 gleich wie die unteren Leisten 4 und Zwischenstege 15 der vorangehenden Ausführungsbeispiele versetzt ist und die Zapfen 19 aufweist. Die oberste Holzschicht 39 überragt oben die Wandteile 2, 3 und weist die Schrägflächen 10, die die Kräfte in Querrichtung Y aufnehmenden Aussenflächenteile 11 sowie Vertiefungen 20 auf. Es wäre selbstverständlich möglich, eine andere Anzahl Holzschichten zu verwenden als in Fig. 17 dargestellt. Derartige Bauelemente 1d können bei grossen Öffnungen, beispielsweise bei Fenstern, als Sturzelemente, als Überzug oder als Auflager für grosse Einzellasten eingesetzt werden.

Das Baumodul 1e nach Fig. 18 und 19 ist dazu vorgesehen, ein die Wand oben abschliessendes Deckenelement (in der Zeichnung nicht dargestellt) aufzunehmen. Bei dieser Ausführungsform sind auch die oberen Leisten 42 ins Innere des Baumoduls le versenkt. Die Zwischenstege 41 sind im oberen Bereich abgesetzt, wobei ihre horizontale Absatzflächen 44 mit den oberen Flächen 43 der Leisten 42 bündig sind. Durch den jeweiligen Wandteil 2 bzw. 3, die horizontalen Flächen 43, 44 und vertikale Absatzflächen 45 der Zwischenstege 41 wird je ein Spalt 46 zur Aufnahme des Deckenelementes bzw. seiner Wandteile gebildet. Die Vertiefungen 20 sind für entsprechende Zapfen des Deckenelements vorgesehen.

Bei allen vorstehend beschriebenen Baumodulen ist es von Vorteil, wenn das Verhältnis der Baumodullänge zur Baumodulbreite ganzzahlig ist und beispielsweise zwischen 2 und 8, vorzugsweise 4 beträgt.

Fig. 20 und 21 zeigen ein Baumodul 1f, das gegenüber dem Standardbaumodul (Baumodul 1) bzw. seiner Breite b (Fig. 3) eine vergrösserter Breite b' aufweist. Durch die Vergrösserung der für die Wärme- und/oder Schalldämmung vorgesehenen Hohlräume 22' kann der Wärme- und/oder Schalldurchlasswiderstand der Wand erhöht werden. Die breiteren Zwischenstege sind mit 50 bezeichnet. Die als querkraftschlüssiger Steckverbund vorgesehenen Zapfen 19 bzw. Vertiefungen 20 liegen im gleichen Abstand a vom Wandteil 2, der die Aussenfläche der zu erstellenden Wand bildet, wie bei einem Standardmodul (Baumodul 1). Somit kann das Baumodul lf auch auf ein Standardmodul aufgesetzt werden. Sollte hingegen ein Standardmodul auf das Baumodul lf aufgesetzt werden, so müsste der nach unten den Modulkern 14 überragende Teils des Standardbaumodul-Wandteils 3 entfernt werden.

Bei der in Fig. 22 und 23 dargestellten Variante eines Baumoduls 1g sind die oberen Stirnflächen 53 der in ihrer Breite den Zwischenstegen 50 aus Fig.20 und 21 entsprechenden Zwischenstege 52 jeweils zusätzlich mit einer in Längsrichtung X verlaufenden Längsnut 54 versehen, deren Boden 55 in gleicher Ebene liegt wie die oberen Flächen 8 der Wandteile 2, 3. Die unteren Stirnflächen 57 der Zwischenstege 52 weisen jeweils den Längsnuten 54 vertikal gegenüberliegende Längskämme 58 auf. Die Breite der Längsnuten 54 sowie der Längskämme 58 entspricht der Dicke der Wandteile 2, 3. Der Abstand 2a des Wandteils 2 von Seitenflächen 59 bzw. 60 der Längsnuten 54 bzw. der Längskämme 58 entspricht dem Abstand 2a der Wandteile 2, 3 des Standardmoduls (Baumoduls 1). Bei dieser Variante kann das breitere Baumodul 1g in vertikaler Richtung Z gesehen beidseitig mit je einem Standardmodul zusammengefügt werden. Selbstverständlich können auch zwei oder mehrere Baumodule 1g aufgeschichtet werden, wobei die Längskamm/Längsnut - Verbindung den die Kräfte in Querrichtung Y aufnehmenden Steckverbund zusätzlich verstärkt. Die Schrägflächen 56 der Ausnehmungen 54 erleichtern zusammen mit den Schrägflächen 10 der oberen Leisten 5 das Aufsetzten der Baumodule 1g. Der die Kräfte in Längsrichtung X aufnehmende Steckverbund (Zapfen 19, Vertiefungen 20) ist gleich gestaltet wie beim vorstehend beschriebenen Baumodul 1f. In beiden Fällen bleibt die durch Wandteile 2 gebildete Wand stufenlos ausgestaltet.

Gemäss Fig. 24, 25 können Baumodule 1h zur Erhöhung des Wärme- und/oder Schalldurchlasswiderstands auch eine doppelte Breite 2b im Vergleich zum Standardmodul aufweisen, wobei bei dieser Ausführung zweckmässigerweise jedem Zwischensteg 65 je zwei Zapfen 19 und je zwei Vertiefungen 20 zugeordnet sind. Die Zapfen 19 sowie die Vertiefungen 20 liegen im gleichen Abstand a vom jeweiligen Wandteil 2, bzw. 3, wie diejenigen eines Standardmoduls.

Bei allen vorstehend beschriebenen Ausführungsformen der Modulkerne werden die Zapfen 19 (sowie auch die Längskämme 58 des Baumoduls lg nach Fig. 22, 23) durch den überragenden Teil der Wandteile 2, 3 gegen etwaige Beschädigung wie Abbrechen geschützt.

In den Fig. 26 bis 30 ist eine weitere Ausführungsform eines Baumoduls 1k dargestellt. Auf der Innenseite der Wandteile 2, 3 sind wiederum je zwei den Leisten 4, 5 entsprechend angeordnete Latten oder Leisten 71, 72 befestigt, die über Zwischenstege 75 miteinander in der bereits beschriebenen Weise verbunden sind und zusammen mit diesen einen Modulkern 14k bilden. Die oberen Leisten 71 weisen oben regelmässig beabstandete, in Querrichtung Y verlaufende Einschnitte 76 auf, durch welche mehrere, gegebenenfalls vier, die Wandteile 2, 3 überragende Stecksegmente 77 gebildet sind. Die unteren Leisten 72 sind auf der unteren Seite mit den Stecksegmenten 77 gegenüberliegend angeordneten, gegengleichen Stecknuten 78 ausgestattet. Die Zwischenstege 75 sind vertikal mit den Stecksegmenten 77 und den Stecknuten 78 bündig und - in der Längsrichtung X des Baumoduls 1k gesehen - jeweils in der Mitte derselben angeordnet. Während der Boden 79 der Einschnitte 76 mit Vorteil etwas höher liegt als die oberen Flächen 9 der Wandteile 2, 3, sind die unteren, durch die Stecknuten 78 unterbrochenen Flächen 80 um den gleichen Betrag gegenüber den unteren Flächen 7 der Wandteile 2, 3 nach oben versetzt. Sowohl der Boden 79 der Einschnitte 76 als auch die Flächen 80 könnten allerdings auch mit den Wandteilen 2, 3 fluchten. Auch bei dieser Ausführungsform entspricht mit Vorteil die Länge s der Stecksegmente 77 dem Abstand c der Innenwände 27, 28 der Wandelemente 2, 3 (Fig. 29, 30), so dass die Baumodule 1k auch rechtwinklig zueinander aufeinandergesetzt werden können. In Längsrichtung X können wiederum die Baumodule 1k um ein, zwei oder drei Einschnittabstände gegeneinander versetzt aufeinander geschichtet werden. Die Stecksegmente 77 und die Stecknuten 78 bilden bei dieser Variante den die Kräfte in Längsrichtung X aufnehmenden Steckverbund der aufeinander geschichteten Module 1k. Ein die Kräfte in Querrichtung Y aufnehmender Steckverbund wird durch die Wandteile 2, 3 überragende Aussenflächen 81 der oberen Leisten 71 und die Innenflächen 27, 28 der Wandteile 2, 3 des aufgesetzten Baumoduls 1k gebildet. Auch bei dieser Variante eines Steckverbunds zur vertikalen Fügung aufeinandergeschichteten Baumodule 1k übernehmen die Wandteile 2, 3 die gesamten oder wenigstens einen wesentlichen Anteil der vertikalen Kräfte.

Auch diese Ausführungsform könnte als ein Standardbaumodul dienen und ähnlich wie Baumodul 1 für bestimmte Zwecke modifiziert werden (beispielsweise weitere Leisten flächefüllend zwischen den Leisten 71, 72 angeordnet, Wandteile 2, 3 mit Öffnungen ausgestattet, Baumodule verschiedener Höhen kombiniert etc.). Es ist auch bei dieser Variante von Vorteil, wenn das Verhältnis der Baumodullänge zur Baumodulbreite ganzzahlig ist und beispielsweise zwischen 2 und 8, vorzugsweise 4 beträgt.

Bei allen vorstehend beschriebenen Baumodulvarianten handelt es sich um stabile, verwindungssteife Baumodule, die es ermöglichen, in einfacher Weise ohne zusätzliche Querverbindungmittel und "trocken" - d.h. ohne zusätzliche Binde- und Dichtungsmittel - tragende Konstruktionen, insbesondere Wände von Hand zu bauen. Dabei stellen die erfindungsgemässen Baumodule bzw. Modulkerne - mit Ausnahme des für spezille Zwecke vorgesehenen Baumoduls ld gemäss Fig. 16 und 17 - eine enorm materialsparende Lösung dar, ohne dass jedoch die Stabilität der Baumodule beeinträchtigt wird. Die vorhandenen, in vertikaler Richtung miteinander fluchtenden Hohlräume aufeinandergeschichteter Baumodule sind bei diesen Baumodulvarianten geräumig und bieten viel Platz für Installationsleitungen oder Isolationsmaterial. Auch ein späterer Umbau oder Ergänzungen des Installationsnetzes ist leicht durchführbar. Ein wesentlicher Vorteil besteht in der Möglichkeit, verschiedene Baumodultypen - wie vorstehend beschrieben - nach Wunsch miteinander zu kombinieren. Dadurch, dass ein Standardbaumodul mit einer Vielzahl von speziell ausgebildeten Baumodulen - wie vorstehend beschrieben - kompatibel ist, steht ein Baumodulsystem zur Verfügung, das vielfältige Gestaltungsmöglichkeiten bei der Wanderstellung in einfacher Weise ermöglicht.

Obwohl die Modulkerne in bevorzugter Weise aus Holz hergestellt sind, könnten auch zumindest einzelne Modulkernteile aus anderen Materialien, beispielsweise Metall angefertigt werden.

Die Faserrichtung im Holz verläuft in bevorzugter Weise in den Wandelementen 2, 3 sowie in den Zwischenstegen 15, 41, 50, 52, 65 in vertikaler Richtung, während in den Leisten 4, 5, 71, 72 oder in den Holzschichten 35 bis 39 eine horizontale Faserrichtung bevorzugt wird.

Das Baumaterial Holz ermöglicht Erstellung von kostengünstigen, behaglichen und ökologisch wertvollen Bauten.

## Patentansprüche

1. Baumodul für die Erstellung flächiger Konstruktionen, insbesondere Wände, mit folgenden Merkmalen:
a) zwei parallele, plattenförmige Wandteile (2, 3), deren einander abgewandten Aussenflächen zum Bilden eines Teiles der Oberflächen der zu erstellenden Wand bestimmt sind,
b) einen aus mehreren individuell hergestellten, miteinander verbundenen Teilen zusammengesetzten Modulkern (14), der zwischen den beiden Wandteilen (2, 3) angeordnet und mit diesen fest verbunden ist,
c) der Modulkern (14) weist mindestens einen in Längsrichtung (X) des Baumoduls verlaufenden Modulkernteil (5, 39, 71) auf, der dazu bestimmt ist, zwischen die Wandteile (2, 3) eines weiteren Baumoduls hineinzuragen und durch Anliegen an einer Innenfläche (27, 28) dieser Wandteile (2, 3) einen die Kräfte in Querrichtung (Y) aufnehmenden Steckverbund zu bilden,
d) der Modulkern (14) ist mit Mitteln (19, 20; 77, 78) versehen, die dazu bestimmt sind, mit dem Modulkern eines weiteren Baumoduls einen die Kräfte in Längsrichtung (X) aufnehmenden Steckverbund zu bilden.

2. Baumodul nach Anspruch 1, dadurch gekennzeichnet, dass sich der den in Querrichtung (Y) wirkenden Steckverbund bildende Modulkernteil (5, 39, 71) wenigstens annähernd über die gesamte Baumodullänge erstreckt.

3. Baumodul nach Anspruch 1 oder 2, dadurch gekennzeichnet, dass der Modulkern (14) durch je zwei an den Wandteilen (2, 3) befestigte, in Längsrichtung (X) des Baumoduls angeordnete Leisten (4, 5; 71,72) sowie durch mehrere in Längsrichtung (X) beabstandet und vertikal angeordnete, die beiden Leistenpaare (4, 5; 71,72) verbindende Zwischenstege (15, 41, 50, 52, 65) gebildet ist, wobei ein den beiden Wandelementen (2, 3) zugeordnetes Leistenpaar, vorzugsweise das obere Leistenpaar (5;71), die Wandelemente (2, 3) in vertikaler Richtung (Z) überragt und den beim Aufsetzen eines weiteren Baumoduls die Querkräfte in Querrichtung (Y) aufnehmenden Kernteil bildet, während das andere Leistenpaar (4; 72) gegenüber den Wandelementen (2, 3) ins Innere des Baumoduls versetzt ist.

4. Baumodul nach Anspruch 3, dadurch gekennzeichnet, dass die Mittel zur Bildung des in Längsrichtung (X) wirkenden Steckverbundes den Zwischenstegstirnseiten (16, 17) zugeordnet und vorzugsweise durch Zapfen (19) sowie gegengleiche Vertiefungen (20) gebildet sind.

5. Baumodul nach Anspruch 4 , dadurch gekennzeichnet, dass die oberen Zwischenstegstirnseiten (17) in gleicher Ebene liegen, wie obere Flächen (8) des oberen Leistenpaares (5), und die unteren Zwischenstegstirnseiten (16) in gleicher Ebene wie untere Flächen (6) des unteren Leistenpaares (4) angeordnet sind, wobei die Zapfen (19) vorzugsweise den unteren Zwischenstegstirnseiten (16) und die Vertiefungen (20) den oberen Zwischenstegstirnseiten (17) zugeordnet sind.

6. Baumodul nach Anspruch 4 oder 5, dadurch gekennzeichnet, dass die Zapfen (19) sowie die gegengleichen Vertiefungen (20) im gleichen Abstand (a) von den beiden Wandteilen (2, 3) angeordnet sind.

7. Baumodul nach Anspruch 4 oder 5, dadurch gekennzeichnet, dass die Zwischenstege (65) jeweils zwei im demselben Abstand (a) von dem jeweiligen Wandteil (2, 3) liegende Zapfen (19) sowie zwei gegengleiche Vertiefungen (20) aufweisen.

8. Baumodul nach Anspruch 4 oder 5, dadurch gekennzeichnet, dass eine Stirnseite (17) der Zwischenstege (52) jeweils zusätzlich mit einer Längsnut (54) und die andere Stirnseite (16) mit einem gegengleich zur Längsnut (54) ausgebildeten Längskamm (58) versehen sind, wobei die Zapfen (19) bzw. die Vertiefungen (20) - in Querrichtung (Y) gesehen - jeweils in der Mitte zwischen einem der Wandteile (2) und der Längsnut (54) bzw. dem Längskamm (58) angeordnet sind, und die Längsnut- und Längskammbreite vorzugsweise der Dicke der Wandteile (2, 3) entspricht.

9. Baumodul nach Anspruch 3, dadurch gekennzeichnet, dass die Mittel zur Bildung des in Längsrichtung (X) wirkenden Steckverbundes den oberen Flächen des oberen Leistenpaares (5; 71) einerseits und den unteren Flächen des unteren Leistenpaares (4; 72) anderseits zugeordnet sind.

10. Baumodul nach einem der Ansprüche 3 bis 9, dadurch gekennzeichnet, dass die Zwischenstege (15, 41, 50, 52, 65) den Raum zwischen den Wandteilen (2, 3) in mehrere vertikal durchgehende Hohlräume (22, 22') unterteilen, die dazu bestimmt sind, mit den entsprechenden Hohlräumen (22, 22') des aufgesetzten Baumoduls zu fluchten.

11. Baumodul nach einem der Ansprüche 3 bis 10, dadurch gekennzeichnet, dass ein horizontal gegenüberliegend angeordnetes Leistenpaar, vorzugsweise das obere Leistenpaar (5, 71), mit mindestens je zwei symmetrisch zu mindestens einem der Zwischenstege (15; 75) angeordneten, in Querrichtung (Y) verlaufenden Einschnitten (25; 76) versehen ist, durch welche jeweils ein Stecksegment (26; 77) gebildet ist, dessen Breite (s) - in der Längsrichtung (X) des Baumoduls gesehen - dem Abstand beider Wandteile (2, 3) entspricht, zum rechtwinkligen Aufsetzen eines weiteren Baumoduls.

12. Baumodul nach Anspruch 9 und Anspruch 11, dadurch gekennzeichnet, dass ein Leistenpaar (71) mit mehreren, vorzugsweise vier Stecksegmenten (77) und das andere Leistenpaar (72) mit wenigstens annähernd gegengleichen Stecknuten (78) versehen sind, zur Bildung des in Längsrichtung (X) wirkenden Steckverbundes.

13. Baumodul nach einem der Ansprüche 3 bis 12, dadurch gekennzeichnet, dass zwischen den oberen und den unteren Leisten (5; 71 bzw. 4; 72) jeweils weitere Leisten (30, 31) flächefüllend angeordnet sind.

14. Baumodul nach Anspruch 10, dadurch gekennzeichnet, dass die Wandteile (2, 3) mit die Hohlräume (22, 22' ) zugänglich machenden Öffnungen (33) versehen sind.

15. Baumodul nach einem der Ansprüche 1 bis 14, dadurch gekennzeichnet, dass die Stirnfläche des Baumoduls durch eine Stirnplatte (32) vollständig abgeschlossen ist.

16. Baumodul nach Anspruch 1 oder 2, dadurch gekennzeichnet, dass der Modulkern (14d) durch mehrere in Längsrichtung (X) verlaufende, aufeinanderliegende Holzschichten (35, 36, 37, 38, 39) gebildet ist, von denen eine, eine Stirnseite des Modulkerns (14d) bildende, vorzugsweise die oberste Holzschicht (39) die Wandelemente (2, 3) in vertikaler Richtung (Z) überragt und den beim Aufsetzen eines weiteren Baumoduls die Querkräfte in Querrichtung (Y) aufnehmenden Modulkernteil bildet, während die die andere Stirnseite des Modulkerns (14d) bildende, vorzugsweise die unterste Holzschicht (35) gegenüber den Wandelementen (2, 3) ins Innere des Baumoduls versetzt ist.

17. Baumodul nach Anspruch 16, dadurch gekennzeichnet, dass die Mittel zur Bildung des in Längsrichtung (X) wirkenden Steckverbundes der obersten und der untersten Holzschicht (39, 35) zugeordnet sind und vorzugsweise durch mehrere, über die Baumodullänge regelmässig verteilte Zapfen (19) bzw. gegengleiche Vertiefungen (20) gebildet sind.

18. Baumodulsystem für die Erstellung flächiger Konstruktionen, insbesondere Wände, dadurch gekennzeichnet, dass als ein Standardbaumodul (1) das Baumodul nach Anspruch 6 verwendet wird, wobei mit dem Standardbaumodul (1) sowohl weitere Standardbaumodule (1) nach Anspruch 6, als auch Baumodule nach einem der Ansprüche 7, 10, 12, 13, 14 oder 16 einen querkraftschlüssigen Steckverbund bildend in vertikaler Richtung (Z) fügbar sind.

19. Baumodulsystem nach Anspruch 18, dadurch gekennzeichnet, dass auf das eine Höhe (h) aufweisende Standardbaumodul (1) Baumodule (1b, 1c) mit reduzierten Bauhöhe (h', h'') aufsetzbar sind, zur freien Gestaltung der Wandhöhe.

## Claims

1. Construction module for constructing two-dimensional structures, in particular walls, with the following features:
a) two parallel, board-shaped wall sections (2, 3), the outer faces of which turned away from one another are intended to form one section of the surfaces of the wall to be constructed,
b) a module core (14), composed of several individually manufactured sections connected to one another, which is arranged between the two wall sections (2, 3) and fixedly connected to them,
c) the module core (14) has at least one module core section (5, 39, 71), running in the longitudinal direction (X) of the construction module, which is intended to project in between the wall sections (2, 3) of a further construction module and by adjoining an inner face (27, 28) of these wall sections (2, 3) to form an interlocking joint absorbing the forces in the transverse direction (Y),
d) the module core (14) is provided with means (19, 20; 77, 78) which are intended to form with the module core of a further construction module an interlocking joint absorbing the forces in the longitudinal direction (X).

2. Construction module according to claim 1, characterised in that the module core section (5, 39, 71) forming the interlocking joint acting in the transverse direction (Y) extends at least approximately over the entire length of the construction module.

3. Construction module according to claim 1 or 2, characterised in that the module core (14) is formed each time by two battens (4,5; 71, 72) fixed to the wall sections (2, 3) and arranged in the longitudinal direction (X) of the construction module, and by several , intermediate bridges (15, 41, 50, 52, 65), spaced apart in the longitudinal direction (X), vertically arranged and connecting the two pairs of battens (4, 5; 71, 72), wherein one pair of battens assigned to the two wall elements (2, 3), preferably the upper pair of battens (5, 71) projects above the wall elements (2, 3) in a vertical direction and forms the core section absorbing the transverse forces in the transverse direction (Y) when a further construction module is placed on top, while the other pair of battens (4; 72) is offset in respect of the wall elements (2, 3) into the inside of the construction module.

4. Construction module according to claim 3, characterised in that the means for forming the interlocking joint acting in the longitudinal direction (X) are assigned to the intermediate bridge end faces (16, 17) and are preferably formed by pins (19) and diametrically opposed recesses (20).

5. Construction module according to claim 4, characterised in that the upper intermediate bridge end faces (17) are located in the same plane as upper faces (8) of the upper pair of battens (5) and the lower intermediate bridge end faces (16) are arranged in the same plane as lower faces (6) of the lower pair of battens (4), the pins (19) preferably being assigned to the lower intermediate bridge end faces (16) and the recesses (20) to the upper intermediate bridge end faces (17).

6. Construction module according to claim 4 or 5, characterised in that the pins (19) and the diametrically opposed recesses (20) are arranged at the same distance (a) from the two wall sections (2, 3).

7. Construction module according to claim 4 or 5, characterised in that the intermediate bridges (65) have in each case two pins (19) located at the same distance (a) from the respective wall section (2, 3) and two diametrically opposed recesses (20).

8. Construction module according to claim 4 or 5, characterised in that one end face (17) of the intermediate bridges (52) is additionally provided in each case with a longitudinal groove (54) and the other end face (16) with a longitudinal ridge (58), constructed as diametrically opposed to the longitudinal groove (54), wherein the pins (19) or the recesses (20) - seen in the transverse direction (Y) - are arranged in each case in the centre between one of the wall sections (2) and the longitudinal groove (54) or the longitudinal ridge (58) and the width of the longitudinal groove and the longitudinal ridge preferably corresponds to the thickness of the wall sections (2, 3).

9. Construction module according to claim 3, characterised in that the means for forming the interlocking joint acting in the longitudinal direction (X) are assigned to the upper faces of the upper pair of battens (5; 71) on the one hand and to the lower faces of the lower pair of battens (4; 72) on the other hand.

10. Construction module according to one of claims- 3 to 9, characterised in that the intermediate bridges (15, 41, 50, 52, 65) sub-divide the space between the wall sections (2, 3) into several vertically continuous hollow spaces (22, 22') which are intended to be in alignment with the corresponding hollow spaces (22, 22') of the construction module placed on top.

11. Construction module according to one of claims 3 to 10, characterised in that a pair of battens arranged as horizontally opposite one another, preferably the upper pair of battens (5, 71) is provided in each case with at least two incisions (25; 76), arranged symmetrically to at least one of the intermediate bridges (15; 75) and running in the transverse direction (Y), by which in each case one insertion segment (26; 77) is formed, the width of which (s) - seen in the longitudinal direction (X) of the construction module - corresponds to the distance between the two wall sections (2, 3), for placing another construction module on top at right angles.

12. Construction module according to claim 9 and claim 11, characterised in that one pair of battens (71) is provided with several, preferably four, insertion segments (77) and the other pair of battens (72) with at least approximately diametrically opposed insertion grooves (78) to form the interlocking joint acting in the longitudinal direction (X).

13. Construction module according to one of claims 3 to 12, characterised in that between the upper and the lower battens (5; 71 or 4; 72) in each case further battens (30, 31) are arranged to fill the space.

14. Construction module according to claim 10, characterised in that the wall sections (2, 3) are provided with orifices (33) making the hollow spaces (22, 22') accessible.

15. Construction module according to one of claims 1 to 14, characterised in that the end face of the construction module is completely closed off by an endplate (32).

16. Construction module according to claim 1 or 2, characterised in that the module core (14d) is formed by several layers of wood (35, 36, 37, 38, 39) running in the longitudinal direction (X) and located on top of one another, one of which, forming an end face of the module core (14d), preferably the top layer of wood (39), projects above the wall elements (2, 3) in a vertical direction (Z) and forms the module core section absorbing the transverse forces in the transverse direction (Y) when a further construction module is placed on top, while the layer of wood forming the other end face of the module core (14d), preferably the bottom layer of wood (35), is offset in respect of the wall elements (2, 3) into the inside of the construction module.

17. Construction module according to claim 16, characterised in that the means for forming the interlocking joint acting in the longitudinal direction (X) are assigned to the top and bottom layers of wood (39, 35) and preferably formed by several pins (19) and diametrically opposed recesses (20) regularly distributed over the length of the construction module.

18. Construction module system for constructing two-dimensional structures, in particular walls, characterised in that the construction module according to claim 6 is used as a standard construction module (1) , wherein with the standard construction module (1) both further standard construction modules (1) according to claim 6 and construction modules according to one of claims 7, 10, 12, 13, 14 or 16 forming a transverse non-positive interlocking joint can be connected in a vertical direction (Z).

19. Construction module system according to claim 18, characterised in that construction modules (1b, 1c) with a reduced construction height (h', h'') can be placed on to the standard construction module (1) having a height (h) for free configuration of the height of the wall.

## Revendications

1. Module de construction pour la réalisation de constructions plates, en particulier de murs, ayant les caractéristiques suivantes :
a) deux éléments de mur en forme de plaque parallèles (2, 3) dont les surfaces extérieures opposées sont destinées à former une partie des surfaces du mur à réaliser,
b) un coeur de module (14) composé de plusieurs parties fabriquées individuellement et jointes qui est placé entre les deux éléments de mur (2, 3) et fixé à ceux-ci,
c) le coeur de module (14) présente au moins une partie (5, 39, 71) s'étendant dans la direction longitudinale (X) du module de construction qui est destinée à entrer entre les éléments de mur (2, 3) d'un autre module de construction et, par appui sur une surface intérieure (27, 28) de ces éléments de mur (2, 3), former un emboîtement qui absorbe les forces dans la direction transversale (Y),
d) le coeur de module (14) est pourvu de moyens (19, 20 ; 77, 78) destinés à former avec le coeur d'un autre module de construction un emboîtement qui absorbe les forces dans la direction longitudinale (X).

2. Module de construction selon la revendication 1, caractérisé par le fait que la partie de coeur de module (5, 39, 71) qui forme l'emboîtement agissant dans la direction transversale (Y) s'étend au moins approximativement sur toute la longueur du module de construction.

3. Module de construction selon l'une des revendications 1 et 2, caractérisé par le fait que le coeur de module (14) est formé de deux fois deux baguettes (4, 5 ; 71, 72) placées dans la direction longitudinale (X) du module de construction fixées deux à deux aux éléments de mur (2, 3), et de plusieurs entretoises (15, 41, 50, 52, 65) placées verticalement et espacées dans la direction longitudinale (X) qui relient les deux paires de baguettes (4, 5 ; 71, 72), une paire de baguettes associée aux deux éléments de mur (2, 3), de préférence la paire de baguettes supérieure (5 ; 71), dépassant des éléments de mur (2, 3) dans la direction verticale et formant la partie de coeur qui absorbe les forces transversales dans la direction transversale (Y) lors de la pose d'un nouveau module de construction, tandis que l'autre paire de baguettes (4 ; 72) est déportée à l'intérieur du module de construction par rapport aux éléments de mur (2, 3).

4. Module de construction selon la revendication 3, caractérisé par le fait que les moyens de formation de l'emboîtement agissant dans la direction longitudinale (X) sont associés aux côtés frontaux (16, 17) des entretoises et formés de préférence par des tenons (19) et des creux de forme complémentaire (20).

5. Module de construction selon la revendication 4, caractérisé par le fait que les côtés frontaux supérieurs (17) des entretoises sont dans le même plan que les surfaces supérieures (8) de la paire de baguettes supérieure (5), et les côtés frontaux inférieurs (16) des entretoises sont situés dans le même plan que les surfaces inférieures (6) de la paire de baguettes inférieure (4), les tenons (19) étant associés de préférence aux côtés frontaux inférieurs (16) des entretoises et les creux (20) associés aux côtés frontaux supérieurs (17) des entretoises.

6. Module de construction selon l'une des revendications 4 et 5, caractérisé par le fait que les tenons (19) et les creux de forme complémentaire (20) sont placés à égale distance (a) des deux éléments de mur (2, 3).

7. Module de construction selon l'une des revendications 4 et 5, caractérisé par le fait que les entretoises (65) présentent chacune deux tenons (19) situés à la même distance (a) de l'élément de mur voisin (2, 3) et deux creux de forme complémentaire (20).

8. Module de construction selon l'une des revendications 4 et 5, caractérisé par le fait qu'un côté frontal (17) des entretoises (52) est pourvu en plus d'une rainure longitudinale (54) et l'autre côté frontal (16) pourvu en plus d'une crête longitudinale (58) de forme complémentaire de celle de la rainure longitudinale (54), les tenons (19) et les creux (20), vus dans la direction transversale (Y), étant placés au milieu entre un des éléments de mur (2) et respectivement la crête longitudinale (58) et la rainure longitudinale (54), et la largeur des rainures longitudinales et des crêtes longitudinales correspondant de préférence à l'épaisseur des éléments de mur (2, 3).

9. Module de construction selon la revendication 3, caractérisé par le fait que les moyens de formation de l'emboîtement agissant dans la direction longitudinale (X) sont associés d'un côté aux surfaces supérieures de la paire de baguettes supérieure (5 : 71) et de l'autre côté aux surfaces inférieures de la paire de baguettes inférieure (4 ; 72).

10. Module de construction selon l'une des revendications 3 à 9, caractérisé par le fait que les entretoises (15, 41, 50, 52, 65) divisent l'espace entre les éléments de mur (2, 3) en plusieurs cavités allant de haut en bas (22, 22') qui sont destinées à être alignées avec les cavités correspondantes (22, 22') du module de construction posé.

11. Module de construction selon l'une des revendications 3 à 10, caractérisé par le fait qu'une paire de baguettes placées face à face horizontalement, de préférence la paire de baguettes supérieure (5, 71), est pourvue d'au moins deux entailles (25 ; 76) s'étendant dans la direction transversale (Y) et placées symétriquement par rapport à au moins une des entretoises (15 ; 75), qui forment deux à deux un segment d'emboîtement (26 ; 77) dont la largeur (s), vue dans la direction longitudinale (X) du module de construction, correspond à la distance des deux éléments de mur (2, 3), pour la pose d'un nouveau module de construction à angle droit.

12. Module de construction selon la revendications 9 et la revendication 11, caractérisé par le fait qu'une paire de baguettes (71) est pourvue de plusieurs, de préférence quatre, segments d'emboîtement (77) et l'autre paire de baguettes (72) pourvue de rainures d'emboîtement de forme au moins approximativement complémentaire (78), pour la formation de l'emboîtement qui agit dans la direction longitudinale (X).

13. Module de construction selon l'une des revendications 3 à 12, caractérisé par le fait qu'entre les baguettes supérieures (5 ; 71) et les baguettes inférieures (4 ; 72) sont placées, de façon à remplir la surface, d'autres baguettes (30, 31).

14. Module de construction selon la revendication 10, caractérisé par le fait que les éléments de mur (2, 3) sont pourvus d'ouvertures (33) qui rendent les cavités (22, 22') accessibles.

15. Module de construction selon l'une des revendications 1 à 14, caractérisé par le fait que la surface frontale du module de construction est complètement fermée par une plaque frontale (32).

16. Module de construction selon l'une des revendications 1 et 2, caractérisé par le fait que le coeur de module (14d) est formé par plusieurs couches de bois (35, 36, 37, 38, 39) s'étendant dans la direction longitudinale (X) et placées les unes sur les autres, dont une, formant un côté frontal du coeur de module (14d), de préférence la couche de bois supérieure (39), dépasse des éléments de mur (2, 3) dans la direction verticale (Z) et forme la partie de coeur de module qui absorbe les forces dans la direction transversale (Y) lors de la pose d'un nouveau module de construction, tandis que celle qui forme l'autre côté frontal du coeur de module (14d), de préférence la couche de bois inférieure (35), est déportée à l'intérieur du module de construction par rapport aux éléments de mur (2, 3).

17. Module de construction selon la revendication 16, caractérisé par le fait que les moyens de formation de l'emboîtement qui agit dans la direction longitudinale (X) sont associés à la couche de bois supérieure (39) et la couche de bois inférieure (35) et formés de préférence par plusieurs tenons (19) et creux de forme complémentaire (20) régulièrement répartis sur la longueur du module de construction.

18. Système de modules de construction pour la réalisation de constructions plates, en particulier de murs, caractérisé par le fait que comme module de construction standard (1) est utilisé le module de construction de la revendication 6, et au module de construction standard (1) peuvent être joints dans la direction verticale (Z), de façon à former un emboîtement absorbant les forces transversales, aussi bien d'autres modules de construction standard (1) selon la revendication 6 que des modules de construction selon une des revendications 7, 10, 12, 13, 14 et 16.

19. Système de modules de construction selon la revendication 18, caractérisé par le fait que sur le module de construction standard (1) ayant une certaine hauteur (h) peuvent être posés des modules de construction (1b, 1c) de hauteur réduite (h', h"), pour le libre agencement de la hauteur du mur.
